# FASCICULE DE BREVET EUROPEEN

(11) **EP 0 554 157 B1**
(45) Date de publication et mention de la délivrance du brevet: **21.08.1996**
(21) Numéro de dépôt: 93400179.3
(22) Date de dépôt: 26.01.1993
(51) Int. Cl.: H01R 13/658, H02G 1/12

(54) **Liaison blindée prééquipée pour le montage d'un connecteur**
Abgeschirmte Verbindung vorbereitet für die Montage eines Verbinders
Shielded connection prepared for mounting a connector

(30) Priorité: 29.01.1992 FR 9200949
(43) Date de publication de la demande: 04.08.1993
(73) Titulaire: FILOTEX S.A. dite, F-91210 Draveil (FR)
(72) Inventeur: Viaud, André, F-91560 Crosne (FR); Clouet, Pascal, F-77166 Gregy sur Yerres (FR)
(74) Mandataire: Buffiere, Michelle

(56) Documents cités:
- DE-A- 3 615 356
- DE-B- 1 079 148
- US-A- 3 753 215
- US-A- 4 026 628

## Description

La présente invention porte sur les liaisons blindées desservant différents points de raccordement. Elle porte plus particulièrement sur un agencement de raccordement d'un connecteur sur une partie terminale d'une liaison blindée utilisée sous des conditions de fortes illuminations électromagnétiques.

Une telle liaison blindée est de configuration définie et comporte, selon cette configuration, un cordon linéaire de conducteurs ou un faisceau constitué à branches multiples de conducteurs et ses connecteurs terminaux de raccordement aux différents points de raccordement.

Pour certaines applications, il est impossible ou pas souhaitable d'équiper ces liaisons blindées de toute ou partie de leurs connecteurs, avant la pose de ces liaisons. Ceci est en particulier le cas lors d'une traversée de paroi, dans laquelle il ne peut être autorisé un passage suffisant pour le connecteur, ce dernier étant en général de diamètre plus fort que celui du cordon ou de la branche du faisceau constitué auquel il est normalement raccordé. Ceci peut également être le cas lorsque les connecteurs sont relativement fragiles et peuvent être endommagés lors de manipulations de transport ou de pose de la liaison.

D'une manière connue, le blindage contre les perturbations électromagnétiques d'un cordon linéaire et notamment des parties linéaires d'un faisceau constitué peut être réalisé par des tresses métalliques de blindage. La partie arrière de raccordement des connecteurs au cordon ou au faisceau doit elle-même protégée par un blindage. Cette protection peut être obtenue en triturant, pour l'enfiler sur la partie arrière du connecteur, l'extrémité de la tresse de blindage du cordon ou de la branche du faisceau constitué.

Cette trituration dégrade la géométrie de la tresse. Si cette trituration est acceptable pour des liaisons devant subir des contraintes électromagnétiques faibles, elle ne l'est par contre pas pour celles devant subir des contraintes électromagnétiques élevées.

Le document US-A-3 753 215 décrit un mode de raccordement d'un connecteur t à un câble blindé, le câble comportant un ensemble de conducteurs isolés, un écran tressé de blindage et une gaine extérieure. L'ensemble des conducteurs est monté dans une partie arrière du connecteur. L'extrémité arrière du connecteur est elle-même reçue dans la partie terminale de la gaine et mise en pression contre l'écran de blindage sous-jacent. Elle est ainsi maintenue par une bande extérieure de retenue. La continuité de blindage ainsi assurée entre le connecteur et le câble n'est pas toujours très fiable.

De manière également connue, on peut améliorer les performances peu élevées obtenues par enfilage de la tresse de blindage sur la partie arrière du connecteur, en montant une gaine thermorétractable sur la partie arrière du connecteur et le bout de la tresse. Cette gaine thermorétractrable doit assurer une étanchéité par dessus la tresse de blindage, mais en pratique il s'avère qu'une gaine suffisamment rétractable et parfaitement étanche est peu courante pour une différence importante entre les diamètres du connecteur et du cordon ou de la branche auquel est raccordé le connecteur. En outre, la pose de cette gaine, n'est pas toujours aisée, notamment quand le connecteur est raccordé compte-tenu qu'elle est assurée après la pose de la liaison.

La présente invention a pour but de raccorder un connecteur à une extrémité d'une liaison déjà blindée en évitant les inconvénients précités et permettant notamment un montage aisé et rapide du connecteur, avec une protection électromagnétique élevée à son niveau et sans dégradation du blindage de la partie terminale de la liaison raccordée à ce connecteur.

Elle permet en outre avantageusement de remplacer un connecteur défectueux en place par un nouveau connecteur, dans les conditions précitées de montage et de protection.

L'invention porte sur un agencement de raccordement d'un connecteur sur une liaison blindée, comportant ladite liaison blindée comprenant un toron de conducteurs et une tresse de blindage recouvrant ledit toron et ledit connecteur ayant une extrémité dite arrière de raccordement à une partie terminale de ladite liaison blindée, caractérisé en ce qu'il comporte un élargisseur, de dimensions transversales sensiblement identiques à celles de ladite extrémité arrière dudit connecteur, positionné sur ladite partie terminale de ladite liaison blindée sensiblement à l'emplacement de raccordement dudit connecteur et au moins partiellement recouvert par ladite tresse de blindage préformée sur l'élargisseur, aux dimensions transversales de celui-ci.

Cet agencement présente avantageusement en outre au moins l'une des caractéristiques additionnelles suivantes :
- une extrémité dite arrière de l'élargisseur sur ladite partie terminale de la liaison blindée est de profilé arqué;
- un positionneur monté sur ledit toron de conducteurs forme une butée d'une extrémité dite avant de l'élargisseur sur ladite partie terminale;
- la tresse de blindage présente une boucle d'autoblocage, réalisée sur le toron conducteur, en étant quasi-attenante à l'élargisseur.

Les caractéristiques et avantages de la présente invention ressortiront de la description d'exemples de réalisation illustrés dans les dessins ci-annexés. Dans ces dessins :
- La figure 1 est une vue schématique et partielle en coupe d'une liaison blindée et prééquipée selon la présente invention, dont on n'a montré qu'une seule partie terminale blindée et ainsi prééquipée,
- La figure 2 est une vue en coupe partielle de cette partie terminale à laquelle a été raccordé un connecteur,
- la figure 3 est une variante donnée par rapport à la figure 1.

Dans la figure 1, on n'a illustré qu'une seule des parties terminales d'une liaison blindée 1, qui est prééquipée pour le montage d'un connecteur 2 ( figure 2) sur cette partie terminale. Cette partie terminale est désignée ci-après par la référence 1 de la liaison à laquelle elle appartient.

Un telle liaison blindée est de configuration préétablie. Elle est constituée par exemple par un cordon linéaire ou par un faisceau constitué de conducteurs, ce faisceau constitué étant à branches multiples et à un ou plusieurs embranchements. Elle est raccordée à deux connecteurs terminaux sur le cordon ou à autant de connecteurs que de branches multiples terminales du faisceau constitué, pour desservir des points de raccordement correspondants.

La liaison blindée est à conducteurs toronnés dont tout ou partie d'entre eux appartient à la partie terminale 1. Les conducteurs de cette partie terminale sont désignés sous la référence 3.

Cette liaison est blindée sur toute sa longueur. Ce blindage est assuré, tout au moins en ce qui concerne les portions linéaires de la liaison et donc la partie terminale concernée 1, par une tresse de blindage, mono ou multicouches, 4.

Selon l'invention, cette partie terminale 1 est équipée d'un élargisseur 5 monté directement sur son toron de conducteurs, avant son blindage. L'élargisseur est positionné à l'emplacement où viendra se raccorder le connecteur précité. La tresse de blindage 4 est alors exécutée, avec l'élargisseur en place sur le toron de conducteurs, au cours des mêmes opérations de tressage.

Avantageusement un positionneur 6 est maintenu sensiblement en bout du toron de conducteurs 3. Il sert de butée avant à l'élargisseur alors correctement positionné et évite le déplacement avant et le retrait inopiné de celui-ci au cours des opérations de tressage ou ultérieurement du dessous de la tresse de blindage.

Cet élargisseur est de dimensions transversales identiques, aussi rigoureusement que possible, à celles de l'extrémité arrière du connecteur. L'extrémité dite arrière 5A de l'élargisseur, la plus intérieure sur la partie terminale 1, est profilée en ayant une forme arrondie ou conique. Elle permet une transition aisée et douce de la tresse de blindage entre l'élargisseur et le toron de conducteurs, de dimensions transversales différentes.

L'élargisseur est en matériau dur, pouvant être en métal ou en plastique.

Il peut être réutilisé de nombreuses fois, en particulier lorsqu'il est de forme complexe et alors de coût relativement élevé.

La tresse de blindage 4, réalisée en une ou plusieurs couches se recouvrant les unes des autres, est exécutée en continu sur la longueur de la partie terminale portant déjà l'élargisseur. Elle est ainsi préformée aux dimensions transversales de l'élargisseur et par là à celles de l'extrémité arrière du connecteur. Le tressage peut être exécuté avec des pas de tressage différents sur l'élargisseur et sur le toron de conducteurs, avec une variation continue à la transition, pour permettre le cas échéant et en particulier lors d'une différence importante de dimensions transversales entre eux, l'obtention d'une protection haute performance sur toute la longueur de la partie terminale 1, y compris sur l'élargisseur.

La tresse de blindage 4 recouvre entièrement l'élargisseur, ou peut ne le recouvrir que partiellement. Etant préformée à la dimension transversale de l'extrémité arrière du connecteur, elle évite toute trituration susceptible de dégrader ses caractéristiques, lors de la pose du connecteur.

L'élargisseur 5 sert en outre de surface d'appui pour la coupe à la bonne longueur de la tresse de blindage 4. Il protège en même temps les conducteurs qu'il recouvre des blessures que pourrait occasionner cette coupe. Le plan de coupe de la tresse de blindage est repéré en 7, à une distance de l'extrémité arrière de l'élargisseur sensiblement égale à la longueur de l'extrémité arrière de raccordement du connecteur. Cette coupe permet d'éliminer l'excès de longueur de tresse et de retirer l'élargisseur pour glisser en place l'extrémité arrière du connecteur sous la tresse de blindage sans la déformer.

Avantageusement, on prévoit initialement sur la partie terminale et prééquipée pour le montage du connecteur, ou on monte, après la coupe d'excès de longueur de la tresse de blindage et l'élimination de l'élargisseur, des accessoires de fixation, tels qu'un anneau de fixation 8 montré en pointillés, lorsque ces accessoires sont de structure fermée. Ces accessoires sont déformables ou rétractables, pour un serrage ultérieur de la tresse de blindage sur l'extrémité arrière du connecteur, soit par sertissage ou cryogénie ou magnétrostriction, notamment, selon la nature de leurs matériaux. Bien entendu des moyens différents peuvent être utilisés pour cette fixation de la tresse de blindage sur l'extrémité arrière du connecteur.

Un feuillard métallique et souple de protection 9, fermé sur lui-même peut également être associé aux accessoires de fixation, ainsi que représenté en pointillés.

Il est enfilé sur l'extrémité de coupe de la tresse, après l'élimination de l'élargisseur. Il sert à protéger l'opérateur au cours du blocage de la tresse de blindage sur le connecteur, en évitant des piqures possibles occasionnées par les bouts de la tresse de blindage coupée, qu'il recouvre.

La figure 2 montre cette partie terminale 1 raccordée à son connecteur 2. Ce connecteur est à corps en deux parties, l'une arrière 11 et l'autre avant 12 qui sont assemblées l'une à l'autre par un écrou de liaison 13.

La partie arrière définit une chambre d'expansion et de répartition des conducteurs du toron 3, l'excès de longueur des conducteurs étant éventuellement sectionné. Elle est à l'extrémité arrière qui forme un collet arrière 14 d'entrée des conducteurs dans la chambre et est enfilée sous la tresse de blindage, cette dernière étant fixée par les moyens tels que 8, avec éventuellement la protection intercalaire 9.

La partie avant 12 comporte une pluralité de contacts 15 montés et retenus dans un bloc isolant 16, auxquels sont raccordés les conducteurs du toron. Les contacts sont par ailleurs saillants sur le bloc isolant dans la face avant du connecteur. Un écrou périphérique avant 17 sur ce connecteur assure son verrouillage sur un connecteur complémentaire au point de raccordement de cette partie terminale.

Dans la variante selon la figure 3, les éléments identiques à ceux de la figure 1 sont désignés par les mêmes références. La tresse de blindage est désignée par la référence 4' pour traduire ses différences, précisées ci-après, par rapport à la tresse de blindage de la figure 1.

Cette tresse de blindage 4' comporte en outre une boucle d'auto-blocage 24 réalisée avec l'exécution de la tresse. Cette boucle est quasi-attenante à l'extrémité arrière 5A de l'élargisseur et s'étend sur le toron de conducteurs 3, sur un à quelques centimètres. Elle est obtenue par un mouvement en va et vient du tressage, lors de l'exécution des différentes couches ou au moins de la seule couche finale, lorsque la tresse de blindage est multicouches, de manière à former un double ourlet.

Cette boucle évite tout glissement des éventuelles couches multiples de la tresse de blindage, les unes sur les autres, notamment lors de la coupe d'excès de longueur de la tresse et la mise en place et le raccordement du connecteur. Elle joue directement le rôle d'anneau de fixation de la tresse de blindage sur le toron de conducteurs.

Elle permet aussi le démontage du connecteur raccordé, pour des besoins de maintenance ou de réparation ou remplacement, sans sollicitation et déplacement résultant de la tresse de blindage sur le toron de conducteurs. Ceci est nécessaire et rendu autorisé et aisé, en particulier lorsque la liaison est utilisée dans des conditions de haute température, pour lesquelles ses connecteurs comportent des pièces en céramique et sont de ce fait fragiles. Cette même boucle d'auto-blocage s'oppose aussi aux déplacements relatifs de la tresse de blindage et du toron, avec les éventuelles sollicitations mécaniques en vibration dans certaines conditions d'utilisation, en évitant les frottements et les dégradations résultantes des isolants des conducteurs.

## Revendications

1. Agencement de raccordement d'un connecteur sur une liaison blindée, comportant ladite liaison blindée comprenant un toron de conducteurs et une tresse de blindage recouvrant ledit toron et ledit connecteur ayant une extrémité dite arrière de raccordement à une partie terminale de ladite liaison blindée, caractérisé en ce qu'il comporte un élargisseur (5), de dimensions transversales sensiblement identiques à celles de ladite extrémité arrière (14) dudit connecteur (2), positionné sur ladite partie terminale de ladite liaison blindée (1) sensiblement à l'emplacement de raccordement dudit connecteur et au moins partiellement recouvert par ladite tresse de blindage (4) préformée sur l'élargisseur, aux dimensions transversales de celui-ci.

2. Agencement de raccordement selon la revendication 1, caractérisé en ce que ledit élargisseur (5) présente l'une de ses extrémités, la plus intérieure sur ladite partie terminale et dite arrière (5A), ayant un profilé arqué et constituant une transition pour ladite tresse de blindage (4), entre ledit élargisseur et ledit toron de conducteurs (3).

3. Agencement de raccordement selon l'une des revendications 1 et 2, caractérisé en ce que ladite tresse de blindage (4) est à pas de tressage différent sur ledit élargisseur et sur ledit toron de conducteurs.

4. Agencement de raccordement selon la revendication 3, caractérisé en ce que ladite tresse de blindage (4) est à variation quasi-continue du pas de tressage le long d'une zone de transition entre l'élargisseur et le toron de conducteurs.

5. Agencement de raccordement selon l'une des revendications 1 à 4, caractérisé en ce qu'il comporte un positionneur (6) quasi-terminal sur le toron de conducteurs, de butée de l'extrémité, dite avant, la plus extérieure sur ladite partie terminale, dudit élargisseur.

6. Agencement de raccordement selon l'une des revendications 1 à 5, caractérisé en ce qu'il comporte des premiers moyens dits accessoires de fixation (8), enfilés sur la tresse de blindage (4) de ladite liaison blindée, en amont dudit élargisseur sous ladite tresse, et destinés à la retenue du bout de ladite tresse de blindage sur ledit connecteur (2) quand ledit connecteur est monté à la place dudit élargisseur et raccordé à ladite partie terminale de ladite liaison blindée.

7. Agencement de raccordement selon l'une des revendications 1 à 6, caractérisé en ce qu'il comporte des deuxièmes moyens dits accessoires de protection (9), enfilés sur la tresse de blindage (4) de ladite liaison blindée (1), en amont dudit élargisseur sous ladite tresse, et destinés à recouvrir le bout de ladite tresse de blindage après que ledit connecteur (2) ait été monté à la place dudit élargisseur sur ladite liaison.

8. Agencement de raccordement selon l'une des revendications 1 à 7, caractérisé en ce ladite tresse de blindage (4) de ladite liaison blindée (1) comporte une boucle d'auto-blocage (24), réalisée en forme d'ourlet double sur ledit toron de conducteurs (3) et quasi-attenante audit élargisseur (5).

9. Agencement de raccordement selon la revendication 8, caractérisé en ce que ladite boucle d'auto-blocage (24) est de longueur de un à quelques centimètres.

10. Agencement de raccordement selon la revendication 9, à connecteur terminal monté à l'emplacement dudit élargisseur en étant raccordé audit toron de conducteurs et partiellement recouvert par ladite tresse de blindage, caractérisé en ce que ledit connecteur (2) est lui même rendu démontable et reconnectable à ladite liaison, par la présence de ladite boucle d'auto-blocage (24) autorisant sa reconnexion.

## Patentansprüche

1. Einrichtung zum Anschluß eines Verbinders an eine abgeschirmte Verbindung, die ein Bündel von Leitern und ein das Bündel umgebendes Abschirmungsgeflecht besitzt, während der Verbinder ein rückwärtiges Ende zum Anschluß an einen Endbereich der abgeschirmten Verbindung enthält, dadurch gekennzeichnet, daß ein Aufweitungsorgan (5) mit im wesentlichen den gleichen Querabmessungen wie das rückwärtige Ende (14) des Verbinders (2) vorgesehen ist, das auf dem Endbereich der abgeschirmten Verbindung (1) im wesentlichen in Höhe des künftigen Anschlusses des Verbinders liegt und mindestens teilweise von dem Abschirmungsgeflecht (4) bedeckt ist, das auf dem Aufweitungsorgan vorgeformt ist und die Querabmessungen dieses Organs besitzt.

2. Anschlußeinrichtung nach Anspruch 1, dadurch gekennzeichnet, daß das Aufweitungsorgan (5) an seinem auf dem Endbereich am weitesten innen liegenden Ende (5A) ein bogenförmiges Profil besitzt, das einen Übergang für das Abschirmungsgeflecht (4) zwischen dem Aufweitungsorgan und dem Leiterbündel (3) bildet.

3. Anschlußeinrichtung nach einem der Ansprüche 1 und 2, dadurch gekennzeichnet, daß das Abschirmungsgeflecht (4) unterschiedliche Flechtwinkel auf dem Aufweitungsorgan und dem Leiterbündel besitzt.

4. Anschlußeinrichtung nach Anspruch 3, dadurch gekennzeichnet, daß das Abschirmungsgeflecht (4) einen praktisch kontinuierlich veränderten Flechtwinkel entlang einer Übergangszone zwischen dem Aufweitungsorgan und dem Leiterbündel besitzt.

5. Anschlußeinrichtung nach einem der Ansprüche 1 bis 4, dadurch gekennzeichnet, daß sie einen praktisch am Ende auf dem Leiterbündel sitzenden Anschlag (6) für das am weitesten außen auf dem Endbereich liegende Ende des Aufweitungsorgans besitzt.

6. Anschlußeinrichtung nach einem der Ansprüche 1 bis 5, dadurch gekennzeichnet, daß sie erste Hilfsmittel zur Befestigung (8) aufweist, die auf das Abschirmungsgeflecht (4) der abgeschirmten Verbindung vor dem unter dem Abschirmungsgeflecht liegenden Aufweitungsorgan gesteckt ist und das Ende des Abschirmungsgeflechts auf dem Verbinder (2) halten soll, wenn der Verbinder anstelle des Aufweitungsorgans montiert und an den Endbereich der abgeschirmten Verbindung angeschlossen ist.

7. Anschlußeinrichtung nach einem der Ansprüche 1 bis 6, dadurch gekennzeichnet, daß sie zweite Hilfsmittel (9) zum Schutz aufweist, die auf das Abschirmungsgeflecht (4) der abgeschirmten Verbindung (1) vor dem unter dem Geflecht liegenden Aufweitungsorgan gesteckt werden und das Ende des Abschirmungsgeflechts bedecken sollen, nachdem der Verbinder (2) anstelle des Aufweitungsorgans auf der Verbindung montiert wurde.

8. Anschlußeinrichtung nach einem der Ansprüche 1 bis 7, dadurch gekennzeichnet, daß das Abschirmungsgeflecht (4) der abgeschirmten Verbindung (1) eine selbstblockierende Schleife (24) bildet, die als Doppelsaum auf dem Leiterbündel (3) und praktisch im Anschluß an das Aufweitungsorgan (5) ausgebildet ist.

9. Anschlußeinrichtung nach Anspruch 8, dadurch gekennzeichnet, daß die selbstblockierende Schleife (24) zwischen einem und einigen Zentimetern lang ist.

10. Anschlußeinrichtung nach Anspruch 9 für einen Endverbinder, der anstelle des Aufweitungsorgans an das Leiterbündel angeschlossen werden soll und teilweise von dem Abschirmungsgeflecht bedeckt ist, dadurch gekennzeichnet, daß der Verbinder (2) seinerseits demontierbar und wieder erneut an die Verbindung anschließbar ist aufgrund der selbstblockierenden Schleife (24), die den erneuten Anschluß zuläßt.

## Claims

1. A connection arrangement for connecting a connector to a shielded harness, including said shielded harness comprising a bundle of twisted-together conductors and a shielding braid covering said bundle, and said connector having a "rear" connection end at an end portion of said shielded harness, said connection arrangement being characterized in that it includes an expander (5) having cross-sectional dimensions substantially identical to those of said rear end (14) of said connector (2), the expander being positioned on said end portion of said shielded harness (1) substantially at the location at which said connector is to be connected, and being at least partially covered by said shielding braid (4) which is preformed over the expander and to the cross-sectional dimensions thereof.

2. A connection arrangement according to claim 1, characterized in that a "rear" end of said expander (5) has a curved profile and constitutes a transition for said shielding braid (4), between said expander and said bundle of conductors (3), the rear end being that one of the ends of said expander which is innermost along said end portion.

3. A connection arrangement according to claim 1 or 2, characterized in that said shielding braid (4) has a braiding pitch over said expander that is different from its braiding pitch over said bundle of conductors.

4. A connection arrangement according to claim 3, characterized in that said shielding braid (4) has almost continuously varying pitch along a transition region between the expander and the bundle of conductors.

5. A connection arrangement according to any one of claims 1 to 4, characterized in that it includes a positioner (6) disposed almost at the end of the bundle of conductors and abutting against the "front" end of the expander, the front end being the outermost one along said end portion.

6. A connection arrangement according to any one of claims 1 to 5, characterized in that it includes fixing first "accessory" means (8) threaded over the shielding braid (4) of said shielded harness, upstream from said expander under said braid and for retaining the end of said shielding braid on said connector (2) when said connector is mounted in place of said expander and connected to said end portion of said shielded harness.

7. A connection arrangement according to any one of claims 1 to 6, characterized in that it includes protective second "accessory" means (9) threaded over the shielding braid (4) of said shielded harness (1), upstream from said expander under said braid and for covering the end of said shielding braid once said connector (2) has been mounted in place of said expander on said harness.

8. A connection arrangement according to any one of claims 1 to 7, characterized in that said shielding braid (4) of said shielded harness (1) includes a self-locking loop (24) made in the form of a double hem on said bundle of conductors (3) and almost adjoining said expander (5).

9. A connection arrangement according to claim 8, characterized in that the length of said self-locking loop (24) lies in the range one centimeter to a few centimeters.

10. A connection arrangement according to claim 9, having an end connector which is mounted at the location of said expander, which is connected to said bundle of conductors, and which is partially covered by said shielding braid, said harness being characterized in that said connector (2) is made dismountable and reconnectable to said harness by the presence of said self-locking loop (24) which makes reconnection feasible.
